# EUROPÄISCHE PATENTSCHRIFT

(11) **EP 0 103 560 B1**
(45) Veröffentlichungstag und Bekanntmachung des Hinweises auf die Patenterteilung: **29.06.1988**
(21) Anmeldenummer: 83890116.3
(22) Anmeldetag: 08.07.1983
(51) Int. Cl.: B24D 15/00

(54) **Werkzeug zum Glätten von Oberflächen**
Tool for smoothing surfaces
Outil de lissage de surfaces

(30) Priorität: 09.07.1982 AT 2690/82
(43) Veröffentlichungstag der Anmeldung: 21.03.1984
(73) Patentinhaber: Schuller, Karl-Heinz, 1100 Wien (AT); Schuller, Winfried, 4060 Leonding (AT)
(72) Erfinder: Schuller, Karl-Heinz, 1100 Wien (AT); Schuller, Winfried, 4060 Leonding (AT)
(74) Vertreter: Gibler, Ferdinand, Dipl.Ing. Dr. techn.

(56) Entgegenhaltungen:
- DE-C- 622 769
- FR-A- 415 201
- FR-A- 2 470 660
- US-A- 2 629 890

## Beschreibung

Die Erfindung betrifft ein Werkzeug zum Glätten von Oberflächen mit einer von einer Basis gebildeten, im wesentlichen ebenen Arbeitsfläche und einem an der dieser Arbeitsfläche abgewendeten Seite dieser Basis angeordneten Handgriff, der als ein an der Basis ausmittig angeordneter, länglich gestalteter, zwischen den Daumen und den Zeigefinger einer Hand passender Vorsprung ausgebildet ist. Es ist - gemäß der DE-C-622 769 - eine Poliervorrichtung mit einem Polierballengehäuse bekannt, das dem Abdruck einer Handinnenfläche entsprechend ausgebildet ist. Im Endbereich von Mittel- und Zeigefinger sind zwei Hebeln zur Bedienung der Poliervorrichtung angeordnet. Zwischen Daumen und Zeigefinger ist ein länglich gestalteter Vorsprung vorgesehen. Mit dieser Erfindung hat man sich zwar das Ziel gesetzt, eine Verkrampfung der Finger zu vermeiden, dies ist jedoch nur unter der Idealvoraussetzung erreichbar, daß die Fingergröße des Benützers exakt den im Gehäuse vorgegebenen Längenabschnitten entspricht. Trifft diese eher als besonderen Zufall zu bezeichnende Voraussetzung nicht zu, dann erreicht man mit einem derartigen Handgriff genau das Gegenteil, die Abwinkelungen zwischen den einzelnen Fingerabschnitten drücken auf ein Fingerglied, Blasenbildungen sind die unmittelbare Folge. Der Vorsprung zwischen Daumen und Zeigefinger dient dazu, die seitlichen Kräfte für eine kreisförmige Arbeitsbewegung auf die Poliervorrichtung zu übertragen.

Eine derartige bekannte Ausführung eines Handgriffes ist jedoch für ein Werkzeug zum Glätten von Oberflächen gänzlich ungeeignet, da dieses Werkzeug ausschließlich in einer in Längsrichtung des Vorsprunges verlaufende Hin-und Herbewegung geführt wird. Dabei ist auch noch zusätzlich ein größerer Druck auf das Werkzeug in Richtung zur bearbeiteten Oberfläche auszuüben.

Aufgabe der Erfindung ist es, den Handgriff eines Werkzeuges zum Glätten von Oberflächen so zu gestalten, daß die Finger der Hand des Benutzers möglichst bequem and der hiefür bestimmten Seite der Werkzeugsbasis anliegen können, so daß der Gefahr einer Verkrampfung der Finger auch bei langzeitiger ununterbrochener Benutzung des Werkzeuges zuverlässig vorgebeugt wird.

Erfindungsgemäß ist zur Lösung dieser Aufgaben vorgesehen, daß der Vorsprung konkav ausgerundete Flanken und/oder Stirnseiten aufweist und längs einer Seitenkante eines gegenüber der plattenförmigen Basis erhöhten, mittig an der Oberseite dieser Basis angeordneten Sockels verläuft, an dessen dem Vorsprung benachbarter Flanke der Daumen und an dessen an den Vorsprung anschließender Oberseite die übrigen Finger der Hand anlegbar sind, wobei die Oberseite des Sockels schräg aufwärts gegen den von dieser Oberseite ausragenden Vorsprung ansteigt.

Die Erfindung beruht nämlich auf der Erkenntnis, daß dank dieser Ausbildung und Anordnung des Handgriffes sämtliche Finger der Hand des Benutzers während der Werkzeugbenutzung ausgestreckt bleiben können, so daß die Gefahr einer Verkrampfung der Finger dadurch von vornherein weitgehend beseitigt ist.

Damit - der Gestaltung der menschlichen Hand entspredhend - der Daumen in einer tieferen Ebene am Handgriff angelegt ist, ist nach einer bevorzugten Ausführungsform des Erfindungsgegenstandes die Anordnung so getroffen, daß der Vorsprung vom Sockel ausgehend unter einem spitzen Winkel von vorzugsweise etwa 45° schräg aufwärts und auswärts von der Basis ausragt.

Zur weiteren Verbesserung der Griffigkeit und Handhabung des Werkzeuges ist es vorteilhaft, wenn die als Auflager für die Finger der Hand dienende Oberseite des Sockels an dessen drei vorsprungsfreien Seitenkanten den unteren Teil des Sockels mit einer Randleiste überragt.

Grundsätzlich kann das Werkzeug zwar aus beliebigem Material gefertigt werden, doch hat es sich in Weiterbildung der Erfindung als vorteilhaft erwiesen, wenn es einstückig, aus einem nachgiebigen, vorzugsweise elastisch nachgiebigen, Material, z. B. einem Kunststoff, wie Polyurethan, besteht. Ein solches Werkzeug vermag sich besonders günstig verschiedenerlei Oberflächengestaltungen der zu bearbeitenden Werkstücke oder Bauteile anzupassen, wobei hinzukommt, daß dank der erfindungsgemäßen Ausbildung des Handgriffes mit sämtlichen Fingern des Benutzers, also praktisch mit der ganzen Hand, eine jeweils wünschenswerte Verformung und Anpassung des nachgiebigen Werkzeuges zustandegebracht werden kann.

Das in der einzigen Zeichnungsfigur beispielsweise dargestellte und nachstehend erläuterte Werkzeug besitzt eine etwa rechteckförmige und plattenförmige Basis 1 mit einer im wesentlichen ebenen Arbeitsfläche 2, an der bedarfsweise in irgend einer an sich bekannten und für vorliegenden Erfindung unwesentlichen Art und Weise, z. B. durch Haftung, Klebung oder mittels Befestigungsorganen mechanisch, ein Schleif-oder Poliermaterial 3 befestigt werden kann.

An der der Arbeitsfläche 2 abgewendeten Seite (Oberseite) der Basis 1 ist der Handgriff angeordnet, der im wesentlichen als ein ausmittig, also längs einer Seitenkante, verlaufender, länglich gestalteter, zwischen den Daumen 4 und den Zeigefinger 5 einer Hand passender und hierzu mit konkav ausgebildeten Flanken 6 und Stirnseiten 7 gestalteter Vorsprung 8 ausgebildet ist. Dieser Vorsprung 8 ist längs einer Seitenkante eines gegenüber der Basis 1 erhöhten, mittig an der Oberseite dieser Basis 1 angeordneten Sockels 9 vorgesehen, an dessen gemeinsam mit dem Vorsprung 8 gebildeter Flanke 6 der Daumen 4 und auf dessen an diesen Vorsprung 8 anschließende Oberseite 10 die übrigen Finger 5,11,12 und 13 der Hand des Werkzeugbenutzters anlegbar sind.

Der Vorsprung ragt vom Sockel 9 ausgehend unter einem spitzen Winkel a von vorzugsweise etwa 45° schräg aufwärts und auswärts von der Basis 1 aus, so daß der Daumen 4 - der Ausbildung der menschlichen Hand entsprechend - an der Flanke 6 in einer tieferen Ebene anliegen kann als die übrigen Finger 5, 11, 12 und 13.

Die als Auflager für diese Übrigen Finger dienende Oberseite 10 des Sockels 9 überragt an dessen drei vorsprungfreien Seitenkanten den unteren Teil des Sockels 9 mit einer Randleiste 14, die zur Verbesserung der Griffigkeit des Sockels 9 für diese übrigen Finger 5, 11, 12 und 13 dient.

Die Oberseite 10 des Sockels 9 steigt gegen den von dieser Oberseite 10 ausragenden Vorsprung 8 mit einem Winkel β von etwa 5 bis 10° schräg aufwärts an. Auch diese Gestaltung verbessert die Handhabung des Werkzeuges, indem sie auf die normale Stellung der menschlichen Hand Rücksicht nimmt.

## Patentansprüche

1. Werkzeug zum Glätten von Oberflächen mit einer von einer Basis (1) gebildeten, im wesentlichen ebenen Arbeitsfläche (2) und einem an der dieser Arbeitsfläche (2) abgewendeten Seite dieser Basis (1) angeordneten Handgriff, der als ein an der Basis (1) ausmittig angeordneter, länglich gestalteter, zwischen dem Daumen (4) und dem Zeigefinger (5) einer Hand passender Vorsprung (8) ausgebildet ist,
dadurch gekennzeichnet,
daß der Vorsprung (8) konkav ausgerundete Flanken (6) und/oder Stirnseiten (7) aufweist und längs einer Seitenkante eines gegenüber der plattenförmigen Basis (1) erhöhten, mittig an der Oberseite dieser Basis angeordneten Sockels (9) verläuft, an dessen dem Vorsprung (8) benachbarter Flanke (6) der Daumen (4) und an dessen an den Vorsprung (8) anschließender Oberseite (10) die übrigen Finger (5,11,12,13) der Hand anlegbar sind, wobei die Oberseite (10) des Sockels (9) schräg aufwärts gegen den von dieser Oberfläche (10) ausragenden Vorsprung (8) ansteigt.

2. Werkzeug nach Anspruch 1, dadurch gekennzeichnet, daß der Vorsprung (8) vom Sockel (9) ausgehend unter einem spitzen Winkel (a) von vorzugsweise etwa 45° schräg aufwärts und auswärts von der Basis (1) aufragt.

3. Werkzeug nach Anspruch 1 oder 2, dadurch gekennzeichnet, daß die als Auflager für die Finger (5,11,12,13) der Hand dienende Oberseite (10) des Sockels (9) an dessen drei vorsprungsfreien Seitenkanten den unteren Teil des Sockels (9) mit einer Randleiste (14) überragt.

4. Werkzeug nach einem der Ansprüche 1 bis 3, dadurch gekennzeichnet, daß es einstückig aus einem nachgiebigen, vorzugsweise elastisch nachgiebigen Material, z. B. einem Kunststoff, wie Polyurethan, besteht.

## Claims

1. Tool for smoothing surfaces, having a substantially flat working surface (2) formed by a base (1) and comprising a handle disposed on the side of this base (1) which is remote from the said working surface (2) and which is constructed as an elongated projection (8) adapted to fit between the thumb (4) and forefinger (5) of one hand and being disposed eccentrically on the base (1), characterised in that the projection (8) has concavely rounded sides (6) and/or end faces (7) and extends along one lateral edge of a pedestal member (9) elevated in respect of the slab-like base (1) and disposed centrally on the top of this base, the thumb (4) being applied against the side (6) adjacent the projection (8) while the other fingers (5, 11, 12, 13) of the hand are applied against the top surface (10) which is adjacent the projection (8), the upper surface (10) of the pedestal member (9) rising obliquely upwardly in respect of the projection (8) which protrudes from the surface (10).

2. Tool according to Claim 1,
characterised in that starting from the pedestal member (9), the projection (8) extends obliquely upwardly and outwardly from the base (1) at an acute angle (a) of preferably approx. 45°.

3. Tool according to Claim 1 or 2,
characterised in that the upper surface (10) of the pedestal member (9) which serves as a rast for the fingers (5, 11, 12, 13) of the hand has a marginal strip (14) which projects beyond the bottom part of the pedestal member (9) along those three lateral edges on which there is no projection.

4. Tool according to one of Claims 1 to 3,
characterised in that it is in one piece, consisting of a resilient preferably elastically resilient material, e.g. a synthetic plastics material such as polyurethane.

## Revendications

1. Outil pour le polissage de surfaces comportant une surface de travail (2), essentiellement plane et formée d'une base (1) et une poignée qui est disposée du côté de cette base (1) opposé à cette surface de travail (2) et qui est conçue sous forme d'une saillie disposée excentriquement sur la base (1), allongée longitudinalement et s'adaptant entre le pouce (4) et l'index (5) d'une main,
caractérisé
en ce que la saillie présente des flancs (6) et/ou des faces frontales (7) de forme concave arrondie et court le long d'un bord latéral d'un socle (9) qui est surélevé par rapport à la base (1) en forme de plaque, qui est disposé dans l'axe sur la face supérieure de cette base, socle sur le flanc (6), voisin de la saillie (8), duquel le pouce (4) peut se poser et sur la face supérieure (10), jouxtant la saillie (8), duquel les autres doigts (5, 11, 12, 13) peuvent se poser, étant précisé que la face supérieure (10) du socle (9) monte obliquement vers le haut en direction de la saillie (8) qui s'élève depuis cette surface (10).

2. Outil selon la revendication 1, caractérisé en ce que la saillie (8), en partant du socle (9) s'élève sous un angle aigu (a), d'environ 45° de préférence, obliquement vers le haut et vers l'extérieur de la base (1).

3. Outil selon la revendication 1 ou 2, caractérisé en ce que la face supérieure (10) du socle (9), qui sert d'appui pour les doigts (5, 11, 12,13) de la main, surplombe la partie inférieure du socle (9) sur les trois bords latéraux, autres que celui de la saillie, de ce socle, par une bordure (14).

4. Outil selon l'une des revendications 1 à 3, caractérisé en ce qu'il est fabriqué d'une pièce en un matériau déformable, de préférence déformable élastiquement, par exemple en plastique comme du polyuréthane.
